# EUROPÄISCHE PATENTSCHRIFT

(11) **EP 1 763 887 B1**
(45) Veröffentlichungstag und Bekanntmachung des Hinweises auf die Patenterteilung: **23.10.2013**
(21) Anmeldenummer: 05763004.8
(22) Anmeldetag: 27.06.2005
(51) Int. Cl.: H01H 33/66

(54) **VAKUUMSCHALTKAMMER MIT EINER SCHUTZHÜLLE DIE DURCH WARMSCHRUMPUNG AUFGEBRACHT IST.**
VACUUM SWITCH CHAMBER WITH A PROTECTIVE SLEEVE THAT IS APPLIED BY HEAT SHRINKING
CHAMBRE DE COMMUTATION A VIDE COMPRENANT UNE ENVELOPPE DE PROTECTION QUI EST APPLIQUÉE PAR RÉTRACTION THERMIQUE

(30) Priorität: 28.06.2004 DE 102004031089
(43) Veröffentlichungstag der Anmeldung: 21.03.2007
(73) Patentinhaber: ABB Technology AG, 8050 Zürich (CH)
(72) Erfinder: CLAUS, Oliver, 40885 Ratingen (DE); MILDES, Hartmut, 40878 Ratingen (DE); RÜMENAPP, Till, 40822 Mettmann (DE)
(74) Vertreter: Schmidt, Karl Michael
(86) Internationale Anmeldenummer: PCT/EP2005/006885
(87) Internationale Veröffentlichungsnummer: WO 2006/000442

(56) Entgegenhaltungen:
- EP-A- 0 187 950
- EP-A- 0 866 481
- WO-A-00/41199
- DE-A1- 3 329 212
- US-A- 4 393 286
- US-A- 5 917 167

## Beschreibung

Die Erfindung betrifft eine Vakuumschaltkammer sowie ein Verfahren zur Herstellung derselben gemäß Oberbegriff der Patentansprüche 1 und 3.

Im Feld der Erfindung sind sogenannte Gießharzpolteile mit einer Vakuumschaltkammer, wobei die Polteile in der Nieder -, Mittel - und Hochspannungstechnik eingesetzt werden. Die Vakuumschaltkammer besteht aus einem metallischen Korpus der im Innenraum evakuiert ist und in dem sich die Schaltkontakte befinden. Vakuumschaltkammern dieser Art werden zumeist in Epoxydharz beziehungsweise Gießharz eingebracht, beziehungsweise von demselben ummantelt. Hierbei ist zu beachten, dass die Ausdehnungskoeffizienten und übrigen Temperaturparameter von Gießharz andere sind, als die des verwendeten Metalls der Vakuumschaltkammern. Im Betrieb, aber auch schon in der Fertigung können deshalb beim Einguss solcher Vakuumschaltkammern durch unterschiedliche Wärmeausdehnungskoeffizienten mechanische Verspannungen entstehen die keinen schlüssigen Kontakt zwischen Metalloberfläche der Vakuumschaltkammer und dem Einguss gewährleisten. Um dies zu vermeiden sind im Stand der Technik Polsterbeschichtungen der Vakuumschaltkammern bekannt, die aus einem elastischen Material bestehen und die Vakuumschaltkammer schlüssig umgeben. Dabei wird die Vakuumschaltkammer mit der sie bereits umgebenden Beschichtung oder Ummantelung aus elastischem Material sodann mit Epoxydharz vergossen. Aus der EP 0 866 481 A1 ist die grundsätzliche Verwendung einer Polsterschicht zwischen Vakuumkammer und Epoxyeinguss vorgesehen. Demgegenüber bleibt aber zu berücksichtigen, dass die dort erwähnten Materialien Kaltschrumpfmaterialien sind. Aus der EP 0187 960 A1 ist ebenfalls ein solcher Ring bekannt. Es sind zwar keine Hilfsmittel zum Aufbringen desselben angegeben, aber es wird beim nachfolgenden heissen Vergussprozess keine Maßnahmen getroffen, dass der Ring auch bei hoher Temperatur schlüssig auf der Vakuumkammer verbleibt.

Wichtig ist hierbei dass das aufgebrachte elastische Material schlüssig, das heißt ohne Luftblasen auf der Vakuumschaltkammer aufliegt, bevor diese eingegossen wird. Weitere Anforderungen sind hierbei auch, dass während des Vergusses das Schichtsystem stabil bleibt.

Zur Bewerkstelligung dieser Anforderungen ist es im Stand der Technik bekannt Schläuche aus elastischem Material zu verwenden, die mit mechanischen Hilfsmitteln expandiert werden, soweit, dass man sie über der Vakuumschaltkammer platzieren kann. Nach Entfernen der mechanischen Expansionsmittel legt sich der Schlauch dann an die Oberfläche der Vakuumschaltkammer an. Dabei kommt es in der Regel zu einem schlüssigen Anlegen des Materials an die Oberfläche der Vakuumschaltkammer, wobei in den meisten Fällen das elastische Material auch nach Anlage an die Oberfläche der Vakuumschaltkammer noch expandiert bleibt.

Das heißt wäre die Schaltkammer nicht dort platziert und hätte man die mechanischen Expansionsmittel entfernt, dann wäre der Durchmesser des so relaxierten elastischen Schlauches kleiner als der Außendurchmesser der Vakuumkammer. Aufgrund dieser bekannten und im Stand der Technik bereits vorteilhaft eingesetzten Parameter kommt es zu der oben beschriebenen schlüssigen Anlage an der Oberfläche.

Bei einer Vakuumschaltkammer der beschriebenen gattungsgemäßen Art sowie insbesondere bei der Herstellung einer solch beschriebenen Vakuumschaltkammer für den späteren Einguss sind die an sich in der Wirkung vorteilhaft eingesetzten bekannten Parameter und Verfahrensmaßgaben zweckmäßig, aber das Herstellverfahren für eine solche Vakuumschaltkammer zur Vorbereitung in den späteren Einguss ist aufwändig.

Es ist aber gewünscht, die Anordnung eines entsprechenden Schlauches weiterhin beizubehalten, der die Schaltkammer zum einen vor Beschädigungen schützt und zum anderen eine Verlängerung der Isolationsstrecke bewirkt und außerdem die unterschiedlichen genannten Materialausdehnungskoeffizienten ausgleicht. Die Aufbringung eines solchen Schlauches oder Schutzmantels der beschriebenen Art geschieht also im Stand der Technik bei Umgebungstemperatur. Dabei ist jedoch zu beachten, das die Vakuumkammer zusammen mit dem so aufgebrachten Schlauch auf eine Temperatur vorgewärmt wird, bevor sie mit Gießharz umgossen wird. Durch die Verwendung eines solchen kalt aufgebrachten elastischen Materials wird jedoch durch die Temperierung während des weiteren Fertigungsprozesses die zulässige Materialtemperatur des elastischen Materials überschritten, wodurch eine vorzeitige Alterung initiiert wird. Dabei wird durch diese Art der Anwendung vermehrt eine Beschädigung des Schlauches vor und während des Vergusses verursacht. Dies beeinträchtigt die mechanische Stabilität des Vergusses, sowie die elektrischen Parameter.

Der Erfindung liegt daher die Aufgabe zugrunde eine Vakuumschaltkammer dieser Art sowie eine Verfahren zur Herstellung derselben respektive dem nachfolgenden Verguss dahingehend zu verbessern, das die oben beschriebenen Vorteile genutzt aber die dargestellten Nachteile vermieden werden.

Die gestellte Aufgabe wird bei einer Vakuumschaltkammer der gattungsgemäßen Art erfindungsgemäß durch die kennzeichnenden Merkmale des Patentanspruches 1 gelöst.

Eine weitere vorteilhafte Ausgestaltung ist Anspruch 2 angegeben.

Im Hinblick auf ein Verfahren zur Herstellung einer solchen Vakuumschaltkammer respektive dem nachfolgenden Einguss ist die gestellte Aufgabe erfindungsgemäß durch die kennzeichnenden Merkmale des Patentanspruches 3 gelöst.

Weitere vorteilhafte Ausgestaltungen des erfindungsgemäßen Verfahrens sind in den übrigen abhängigen Ansprüchen angegeben.

Kern der einrichtungsgemäßen Erfindung betreffend die Vakuumschaltkammer ist es, dass auch weiterhin zur Vorbereitung auf den späteren Verguss die Vakuumschaltkammer mit einem aus einem elastischen, beziehungsweise elastomeren oder plastomeren Material bestehenden Schutzhülle an der Außenoberfläche versehen ist, die ohne weitere mechanische Hilfsmittel durch Warmschrumpfung auf die Oberfläche der Vakuumschaltkammer aufgebracht ist. Damit wird der Vorteil einer Dämpfungsschicht für den späteren Verguss der Vakuumschaltkammer erreicht, das heißt auch dieser Überzug gewährt eine Ausgleichung der unterschiedlichen Temperaturausdehnungskoeffizienten und genügt auch den elektrischen beziehungsweise isolatorischen Anforderungen.

Dabei wird gegebenenfalls vor dem Überschieben dieses Mantels oder dieser Hülle über die Vakuumschaltkammer, die Hülle zuvor gegebenenfalls auch über mechanische Mittel expandiert. Beim Überziehen über die Vakuumkammer sind diese jedoch nicht mehr nötig, weil das Warmschrumpfmaterial im kalten Zustand zunächst in dieser Überdehnung verharrt. Wichtig ist jedoch hierbei, das nicht wie im Stand der Technik die Hülle dann sofort relaxiert, sondern zunächst in einem überdehnten Zustand verharrt, solange, bis die Warmschrumpfung ein schlüssiges und festes Anlegen des Schlauches an die Oberfläche der Vakuumschaltkammer erzeugt.

In weiterer vorteilhafter Ausgestaltung ist angegeben, dass die Dimensionierung des Schlauches respektive seiner Enddimensionierung nach erfolgter Warmschrumpfung so ausgelegt ist, das er sich um die zylindrischen Außenflächen schlüssig anlegt, und außerdem an den Enden ebenfalls um die Kanten herum an die Oberfläche der Vakuumschaltkammer zumindest noch teilweise anlegt.

Im Bezug auf ein Verfahren zur Herstellung derselben wird ein aus Warmschrumpfschlauch bestehender Schlauch, welcher in seinem Zustand einen größeren Umfang aufweist, als der der Schaltkammer über dieselbe gezogen und dort positioniert, und nachfolgend mit einem Warmschrumpfprozess auf die Oberfläche der Vakuumschaltkammer aufgeschrumpft. Es sind also zum Aufbringen des Schlauches auf die Vakuumschaltkammer keine weiteren mechanischen Mittel mehr notwendig, wie dies im Stand der Technik üblich ist. Darüber hinausgehend lässt sich der Schlauch somit leicht über die Vakuumschaltkammer ziehen und sodann mittels einem einfachen Verfahrensschritt schnell und sehr effizient in ebenso dichte und schlüssige Anlage an die Oberfläche der Vakuumschaltkammer bringen.

Hiernach erfolgt dann der Verguss in Epoxydharz. Von besonderem Vorteil ist hierbei, das es sich bei dem Warmschrumpfmaterial gegenüber den bisher verwendeten Materialien im Stand der Technik die aus Gummi oder Silikongummi oder dergleichen bestanden um ein in seiner Konsistenz temperaturstabiles Material handelt. Der nachfolgende Epoxydharzverguss geschieht ebenfalls bei einer Temperatur von mindestens 130 Grad. Im Gegensatz zu Materialien aus dem Stand der Technik bleibt jedoch der erfindungsgemäße Warmschrumpfschlauch materialtechnisch und in seiner Konsistenz stabil und der Einguss verursacht als solcher keine Alterung des Materials.

Die Erfindung ist in der Zeichnung lediglich nur noch notwendigerweise schematisch dargestellt und nachfolgend näher beschrieben.

Fig. 1: Zur Beschrumpfung einer Vakuumkammer 1 mit einem Warmschrumpfschlauch 2 wird die Kammer mit dem expandierten Schlauch in der beschriebenen Weise überzogen. Die Expandierung des Schlauches kann jedoch vorher erfolgen und somit sind beim Überziehen des Warmschrumpfschlauches auf die Vakuumkammer keine ansonsten notwendigen mechanischen Mittel mehr notwendig.

Hieran schließt sich eine Temperaturbehandlung mit 130 Grad Celsius an, so dass der Schlauch auf die Vakuumschaltkammer aufschrumpft. In seiner Eigenschaft nimmt der Schlauch die Außenkontur der Kammer an und plättet so die Oberfläche. Es entsteht eine dielektrisch dichte Fuge mit einer Verlängerung der Isolationsstrecke. Dies hilft, die Bauform von Vakuumschaltkammern zu optimieren und die Herstellkosten zu minimieren. Geeignete Materialkennwerte des Schlauches vermeiden unzulässige Temperaturbeanspruchung vor und während des Vergusses.

Die Form des expandierten Schlauches begünstigt die Automatisierung des Fertigungsprozesses sehr viel stärker als dies bei bekannten Verfahren möglich war.

Figur 2 zeigt, wie sich nach der Wärmebehandlung der Schrumpfschlauch um die Vakuumschaltkammer anlegt.
Die so erstellte und von dem aufgeschrumpften Warmschrumpfschlauch fest eingehüllte Vakuumschaltkammer wird nun so von einem Epoxidharzverguss umgeben, bzw in einen solchen eingebettet, der hier nicht weiter dargestellt ist. Der Verguss liegt dabei direkt an der Aussenhaut des Warmschrumpfschlauches an.

## Patentansprüche

1. Vakuumschaltkammer mit Eingießpolteil, zur Verwendung im Nieder- Mittel- und Hochspannungsbreich, wobei
zur Vorbereitung auf den späteren Verguss die Vakuumschaltkammer (1) mit einem aus einem elastischen beziehungsweise elastomeren oder plastomeren Material bestehenden Schutzhülle (2) an der Außenoberfläche versehen ist, **dadurch gekennzeichnet, dass** die Schutzhülle (2) ohne weitere expandierenden mechanischen Hilfsmittel allein durch Warmschrumpfung auf die Oberfläche der Vakuumschaltkammer aufgebracht ist, welcher bei dem nachfolgenden Einguss bei mindestens 134°C stabil und alterungsfrei bleibt.

2. Vakuumschaltkammer nach Anspruch 1,
**dadurch gekennzeichnet,**
**dass** die Dimensionierung des Schlauches respektive seiner Enddimensionierung nach erfolgter Warmschrumpfung so ausgelegt ist, das er sich um die zylindrischen Außenflächen schlüssig anlegt, und außerdem an den Enden ebenfalls um die Kanten herum an die Oberfläche der Vakuumschaltkammer zumindest noch teilweise anlegt.

3. Verfahren zur Herstellung eines Vakuumschalters mit Eingießpolteil,
**dadurch gekennzeichnet,**
**dass** ein aus Warmschrumpfmaterial bestehender Schlauch, welcher in seinem Zustand vor dem Aufziehen auf die Vakuumschaltkammer einen größeren Umfang aufweist, als der der Schaltkammer und über dieselbe gezogen und dort positioniert, und nachfolgend mit einem Warmschrumpfprozess auf die Oberfläche der Vakuumschaltkammer aufgeschrumpft wird, und bei welchem der Schlauch bei dem nachfolgenden Einguss bei mindestens 130°C stabil und alterungsfrei bleibt.

4. Verfahren nach Anspruch 3,
**dadurch gekennzeichnet,**
**dass** nach Aufziehen und Aufschrumpfung des Schlauches der Verguss in Epoxydharz erfolgt.

5. Verfahren nach Anspruch 3,
**dadurch gekennzeichnet,**
**dass** es sich bei dem Warmschrumpfmaterial des Schlauches um ein in seiner Konsistenz temperaturstabiles Material handelt.

## Claims

1. Vacuum switch chamber with integrally cast pole piece, for use in low-voltage, medium-voltage and high-voltage applications, wherein,
in preparation for the later casting process, the vacuum switch chamber (1) is provided on the outer surface with a protective sheath (2) composed of an elastic or elastomer or plaster material, **characterized in that** the protective sheath (2) is applied to the surface of the vacuum switch chamber, without further expanding mechanical aids, by heat shrinkage alone, which protective sheath remains stable and does not undergo ageing during the subsequent casting-in process at at least 130°C.

2. Vacuum switch chamber according to Claim 1,
**characterized**
**in that** the dimensioning of the tube or the final dimensioning thereof after heat shrinkage has taken place is configured such that it comes to lie around the cylindrical outer surfaces with intimate contact, and also at the ends likewise comes to lie at least partially against the surface of the vacuum switching chamber around the edges.

3. Method for producing a vacuum switch with integrally cast pole piece,
**characterized**
**in that** a tube which is composed of heat shrinkage material and which, in its state before it is pulled onto the vacuum switch chamber, has a circumference larger than that of the switch chamber, is pulled over said switch chamber and positioned there and is subsequently shrink-fitted onto the surface of the vacuum switch chamber by a heat shrinkage process, in which method the tube remains stable and does not undergo ageing during the subsequent casting-in process at at least 130°C.

4. Method according to Claim 3,
**characterized**
**in that** the pulling-on and shrink-fitting of the tube is followed by the casting in epoxy resin.

5. Method according to Claim 3,
**characterized**
**in that** the heat shrinkage material of the tube is a material which is stable in its consistency at different temperatures.

## Revendications

1. Chambre de commutation à vide avec pièce polaire moulée, à utiliser dans le domaine basse, moyenne et haute tension, dans laquelle, pour la préparation au scellement ultérieur, la chambre de commutation à vide (1) est munie, sur sa surface extérieure, d'une enveloppe de protection (2) constituée d'un matériau élastique ou élastomère ou plastomère, **caractérisée en ce que** l'enveloppe de protection (2) est appliquée sans autres accessoires mécaniques extensibles, uniquement par rétraction thermique sur la surface de la chambre de commutation à vide, qui reste stable et non vieillissante à au moins 130°C lors du moulage qui suit.

2. Chambre de commutation à vide selon la revendication 1, **caractérisée en ce que** le dimensionnement de la gaine respectivement de sa dimension finale après l'exécution de la rétraction thermique est conçu de telle manière qu'elle s'applique étroitement autour des faces extérieures cylindriques, et s'applique par ailleurs au moins encore partiellement sur les extrémités, également autour des arêtes, sur la surface de la chambre de commutation à vide.

3. Procédé de fabrication d'une chambre de commutation à vide avec une pièce polaire moulée, **caractérisé en ce qu'**une gaine composée d'un matériau rétractable à chaud, qui présente, dans son état avant d'être engagée sur la chambre de commutation à vide, un périmètre plus grand que celui de la chambre de commutation, est tirée sur celle-ci et y est positionnée, et ensuite est rétractée sur la surface de la chambre de commutation à vide par un procédé de rétraction thermique, et dans lequel la gaine reste stable et non vieillissante à au moins 130°C lors du moulage qui suit.

4. Procédé selon la revendication 3, **caractérisé en ce que** le scellement à la résine époxy est effectué après l'engagement et la rétraction thermique de la gaine.

5. Procédé selon la revendication 3, **caractérisé en ce que** le matériau rétractable à chaud de la gaine est un matériau d'une consistance stable à la température.
